# FASCICULE DE BREVET EUROPEEN

(11) **EP 2 792 418 B1**
(45) Date de publication et mention de la délivrance du brevet: **13.01.2016**
(21) Numéro de dépôt: 14163627.4
(22) Date de dépôt: 04.04.2014
(51) Int. Cl.: B05B 11/00, B65B 3/10

(54) **Ensemble comprenant un flacon remplissable et une source de produit**
Einheit aus einem auffüllbaren Flacon und einer Produktquelle
Assembly including a refillable bottle and a product source

(30) Priorité: 16.04.2013 FR 1353445
(43) Date de publication de la demande: 22.10.2014
(73) Titulaire: Albéa le Tréport, 76470 Le Tréport (FR)
(72) Inventeur: Octau, Jean-Luc, 76630 Intraville (FR); Lasnier, Jacky, 76480 Sainte Marguerite sur Duclair (FR); Mauduit, Emmanuel, 80100 Abbeville (FR)
(74) Mandataire: Gevers France

(56) Documents cités:
- EP-A1- 1 579 924
- WO-A2-2013/014626
- FR-A1- 2 942 208
- GB-A- 2 483 087
- US-A1- 2012 205 401

## Description

L'invention concerne un ensemble comprenant un flacon remplissable de distribution d'un produit fluide et une source de produit destinée au remplissage dudit flacon.

De tels dispositifs sont connus des documents WO 2013 014626, EP 1579924, FR 2942208, GB 2483087 ou US 2012205401.

En particulier, le flacon remplissable permet la distribution d'un produit liquide, par exemple d'un produit cosmétique de soin, de maquillage ou de parfumage, ou d'un produit pharmaceutique.

Le flacon remplissable comprend un réservoir de conditionnement du produit ainsi qu'un dispositif de distribution du produit conditionné qui est monté de façon étanche sur ledit réservoir. En particulier, le dispositif de distribution peut comprendre une pompe à actionnement manuel qui est alimentée en produit conditionné, ladite pompe étant agencée pour distribuer le produit sous pression, par exemple sous la forme d'un aérosol. En variante, le dispositif de distribution peut comprendre des moyens d'application du produit, par exemple sous la forme d'une bille.

Dans un exemple d'application, les flacons remplissables selon l'invention permettent la distribution d'échantillons de produit, notamment pour un volume de produit conditionné dans le réservoir qui est compris entre 1 et 10 ml. En particulier, les échantillons ainsi distribués peuvent permettre à un client de tester le produit, les flacons étant alors qualifiés de flacons testeurs d'échantillons. En variante, les flacons peuvent être dits « de sac » en ce qu'ils permettent de transporter facilement un volume réduit de produit, par opposition à des flacons de contenance supérieure qui sont en général lourds et encombrants car cossus.

Dans ces applications, par exemple pour des raisons logistiques, de praticité ou encore environnementales de recyclage, il peut être souhaitable de pouvoir recharger le réservoir en produit à partir d'une source dudit produit. En effet, il est peu pratique pour un utilisateur d'effectuer le remplissage du réservoir à l'aide d'un petit entonnoir et peu écologique de jeter un flacon vide pour le remplacer par un plein constituant recharge.

Des flacons remplissables sont déjà proposés à la vente, dans lesquels le réservoir est équipé d'une soupape de remplissage dudit réservoir qui est agencée pour permettre la mise en communication d'une source de produit avec ledit réservoir en vue de son remplissage. En particulier, la soupape comprend un passage de communication entre la source et le réservoir, ledit passage étant équipé d'un clapet qui est mobile relativement audit passage entre une position de fermeture étanche et une position d'ouverture dudit passage.

Pour effectuer le remplissage, l'art antérieur propose d'utiliser un flacon source comprenant une pompe de distribution, le clapet étant déplacé au moyen du gicleur de ladite pompe. En particulier, l'appui étanche du gicleur sur le clapet permet l'ouverture réversible dudit clapet ainsi que l'actionnement de la pompe pour injecter du produit source dans le réservoir au travers de la soupape.

Toutefois, cette réalisation nécessite de retirer préalablement le bouton poussoir équipant le gicleur de la pompe du flacon source et d'actionner à plusieurs reprises ledit gicleur pour injecter un volume de produit suffisant, ce qui est difficile et peu intuitif pour l'utilisateur. En outre, une mauvaise remise en place du bouton poussoir sur le gicleur après remplissage est potentiellement néfaste au bon fonctionnement ultérieur du flacon source pour la distribution du produit qu'il contient. De plus, la remise en place occasionne immanquablement un actionnement de la pompe, donc la distribution non souhaitée d'au moins une dose de produit.

Par ailleurs, cette réalisation pose des problèmes d'étanchéité lors du remplissage, notamment du fait de la difficulté à positionner correctement le gicleur en appui étanche sur le clapet en exerçant un effort suffisant pour provoquer conjointement l'ouverture du clapet et l'actionnement de la pompe, et ce d'autant plus que la pompe doit être actionnée à plusieurs reprises pour injecter un volume de produit suffisant.

L'invention vise à perfectionner l'art antérieur en proposant notamment un ensemble permettant le remplissage d'un flacon sur une source de produit avec une gestuelle particulièrement aisée et intuitive, tout en améliorant l'étanchéité du remplissage.

A cet effet, l'invention propose un ensemble comprenant un flacon remplissable de distribution d'un produit fluide et une source de produit destinée au remplissage dudit flacon remplissable, ladite source comprenant un réservoir de conditionnement dudit produit qui est pourvu d'une ouverture dans laquelle un dispositif de distribution du produit conditionné est monté, ledit flacon remplissable comprenant un réservoir destiné au conditionnement dudit produit et un dispositif de distribution dudit produit conditionné qui est monté de façon étanche sur ledit réservoir, ledit flacon remplissable étant équipé d'une soupape de remplissage du réservoir qui est agencée pour permettre la mise en communication de la source de produit avec le réservoir en vue de son remplissage, l'ouverture de la source étant équipée d'une douille de connexion réversible du dispositif de distribution en mettant en communication étanche des moyens d'alimentation dudit dispositif avec le réservoir source, ladite douille étant agencée pour, après déconnexion du dispositif de distribution, permettre la connexion du flacon remplissable en actionnant l'ouverture de la soupape afin de mettre en communication étanche les réservoirs en vue du remplissage.

D'autres objets et avantages de l'invention apparaîtront dans la description qui suit, faite en référence aux figures annexées, dans lesquelles :
- la figure 1 est une représentation partielle en coupe longitudinale partielle d'une source de produit d'un ensemble selon un mode de réalisation de l'invention, dans laquelle le dispositif de distribution est représenté en cours de première connexion sur ladite source ;
- la figure 2 est une représentation analogue à la figure 1, dans laquelle le dispositif de distribution est représenté connecté sur la source, la figure 2a étant une vue agrandie d'une partie de la figure 2 ;
- la figure 3 est une représentation analogue à la figure 1, dans laquelle le dispositif de distribution est représenté en cours de retrait après sa déconnexion ;
- la figure 4 est une représentation partielle en coupe longitudinale partielle d'un flacon remplissable d'un ensemble selon un mode de réalisation de l'invention, la figure 4a étant en vue agrandie d'une partie de la figure 4 ;
- la figure 5 est une représentation partielle en coupe longitudinale partielle du flacon de la figure 4 en cours de connexion sur la source de la figure 1 ;
- la figure 6 est une représentation analogue à la figure 5 dans laquelle le flacon remplissable est connecté sur la source, la figure 6a étant une vue agrandie d'une partie de la figure 6.

Dans la description, les termes de positionnement dans l'espace sont pris en référence à la position droite de la source et du flacon remplissable telle que représentée sur les figures.

En relation avec les figures, on décrit ci-dessous un ensemble comprenant un flacon remplissable destiné à contenir un produit fluide en vue de sa distribution. Dans des exemples particuliers, le produit peut être liquide, notamment un produit cosmétique de soin, de maquillage ou de parfumage, ou un produit pharmaceutique.

Le flacon remplissable comprend un corps 1 dans lequel un réservoir 2 de conditionnement du produit est formé. Selon une application particulière, le réservoir 2 peut avoir une contenance comprise entre 1 et 10 ml de sorte à permettre la distribution d'échantillons de produit.

Selon une réalisation, le corps 1 est rigide, notamment en présentant une rigidité suffisante pour que le volume du réservoir 2 demeure sensiblement constant, même si la pression interne varie. Le corps 1 peut être monobloc, par exemple réalisé par injection-soufflage ou extrusion-soufflage, ou en plusieurs parties injectées puis assemblées, par exemple par soudure ultra-sons, ou par laser, ou par friction rotative, en matière plastique rigide, en métal, par exemple en aluminium, ou en verre.

Dans le mode de réalisation représenté, le corps 1 présente une base tubulaire 3 qui s'étend entre un fond 4 et une ouverture supérieure 5, le réservoir 2 étant formé à l'intérieur de ladite base. De façon avantageuse, la base tubulaire 3 peut être recouverte d'un habillage visant à parfaire l'esthétique du flacon remplissable.

Le corps 1 comprend un couvercle 6 présentant une jupe annulaire inférieure 7 qui est disposée dans l'ouverture supérieure 5 en étant associée à elle de façon étanche, par exemple par soudure, notamment par friction rotative. Le couvercle 6 présente également un col supérieur 8 dans lequel est formée une ouverture 9 d'accès à l'intérieur du réservoir remplissable 2.

Le flacon remplissable comprend un dispositif 10 de distribution du produit conditionné qui est monté de façon étanche sur le réservoir 2. Dans le mode de réalisation représenté, le dispositif de distribution comprend une pompe 10 qui est fixée dans l'ouverture 9 du col 8 en permettant l'alimentation de ladite pompe en produit conditionné. En particulier, la pompe 10 est actionnée manuellement au moyen d'un bouton poussoir 11, ladite pompe étant alimentée en produit par l'intermédiaire d'un tube plongeur 12 qui est disposé dans le réservoir 2.

Toutefois, l'invention n'est pas limitée à un mode de distribution du produit. En particulier, d'autres types de moyens de prélèvement du produit dans le réservoir 2 peuvent être envisagés. Le dispositif 10 de distribution peut également comprendre des moyens d'application du produit, par exemple sous la forme d'une bille.

Le bouton poussoir 11 comprend un orifice de distribution 13 et une zone supérieure permettant à l'utilisateur d'exercer un appui digital sur lui afin de déplacer le gicleur de la pompe 10 sur sa course d'alimentation dudit orifice en produit sous pression. Dans le mode de réalisation représenté, le bouton poussoir 11 est équipé d'une buse de pulvérisation qui est agencée pour distribuer radialement un aérosol du produit au travers de l'orifice de distribution 13. Toutefois, notamment pour un embout nasal de pulvérisation, le bouton poussoir 11 peut permettre une distribution axiale du produit. En variante, le produit peut être distribué sous la forme d'une noisette ou d'une nappe.

Le flacon est équipé d'une soupape 14 de remplissage du réservoir 2 qui est agencée pour permettre la mise en communication d'une source 15 de produit avec ledit réservoir en vue de son remplissage. En relation avec les figures, la soupape 14 comprend un passage 16 de communication avec le réservoir remplissable 2, ledit passage étant équipé d'un clapet 17 d'ouverture / fermeture dudit passage. En particulier, le passage 16 est formé dans le fond 4 du corps 1 de sorte notamment à remplir le réservoir 2 par ledit fond, ce qui correspond à un geste intuitif.

L'ensemble comprend également la source 15 de produit qui est destinée au remplissage du flacon remplissable, ladite source comprenant un réservoir 18 de conditionnement dudit produit qui est pourvu d'une ouverture 19 dans laquelle un dispositif 20 de distribution du produit conditionné est monté.

Dans le mode de réalisation représenté, la source 15 de produit est sous la forme d'un flacon dont le réservoir 18 est surmonté d'un col 21 dans lequel une pompe 20 de distribution est montée pour être alimentée en produit conditionné. Ainsi, outre sa fonction de remplissage, par actionnement manuel du bouton poussoir 22 de la pompe 20, la source 15 peut être utilisée en tant que flacon de distribution du produit contenu dans le réservoir source 18, notamment sous la forme d'un aérosol, d'une noisette ou d'une nappe du produit.

L'ouverture 19 de la source 15 est équipée d'une douille 23 qui est montée dans le col 21, ladite douille étant agencée pour permettre la connexion réversible du dispositif 20 de distribution en mettant en communication étanche des moyens d'alimentation dudit dispositif avec le réservoir source 18. En outre, la douille 23 est agencée pour, après déconnexion du dispositif 20 de distribution, permettre la connexion du flacon remplissable en actionnant l'ouverture de la soupape 14 afin de mettre en communication étanche les réservoirs 2, 18 en vue du remplissage.

Ainsi, par une gestuelle simple de connexion / déconnexion du dispositif 20 de distribution - respectivement du flacon remplissable - on réalise la distribution du produit contenu dans le réservoir source 18 sans risque de détérioration dudit dispositif de distribution - respectivement le remplissage du réservoir remplissable 2 en garantissant une étanchéité satisfaisante lors du transfert de produit depuis le réservoir source 18 dans le réservoir remplissable 2.

En particulier, le réservoir remplissable 2 peut présenter une dépression d'air qui est agencée pour, par connexion du flacon remplissable, induire le remplissage dudit réservoir par aspiration du produit conditionné dans le réservoir source 18. Pour ce faire, on peut prévoir un flacon remplissable dont le dispositif 10 de distribution fonctionne sans reprise d'air dans le réservoir 2 en compensation du volume de produit distribué. En particulier, la pompe 10 peut être dépourvue de trou d'évent ou comprendre un trou d'évent qui est occulté ou disposé de sorte à ne pas assurer sa fonction de reprise d'air.

Dans le mode de réalisation représenté, la douille 23 de connexion présente un orifice 24 de communication qui débouche dans le réservoir source 18, ledit orifice étant équipé d'un tube plongeur 25 qui s'étend à l'intérieur du réservoir source 18. En particulier, la pompe 20 du flacon source peut alors être dépourvue de tube plongeur, ce qui facilite grandement son retrait pour pouvoir connecter le flacon remplissable.

L'orifice 24 de communication est surmonté d'un siège 26 sur lequel les moyens d'alimentation du dispositif 20 de distribution - respectivement la soupape 14 de remplissage - sont destinés à venir en appui étanche lors de la connexion dudit dispositif de distribution - respectivement du flacon remplissable. Ainsi, par simple appui axial du dispositif 20 de distribution - respectivement du flacon de distribution - sur le siège 26, on met en communication les moyens d'alimentation - respectivement la soupape 14 - avec le réservoir source 18.

Pour faciliter la connexion, la douille 23 présente un logement supérieur 27 dans lequel les moyens d'alimentation - respectivement la soupape 14 de remplissage - sont destinés à être reçu de façon réversible lors de la connexion du dispositif 20 de distribution - respectivement du flacon remplissable. En particulier, le logement 27 assure un guidage axial du dispositif 20 de distribution et du flacon remplissable lors de leur coulissement respectif, facilitant ainsi leur bon positionnement sur le siège 26 pour fiabiliser l'étanchéité de la connexion par appui axial.

Pour améliorer ce guidage, le logement 27 est équipé d'un orifice 28 d'égalisation de la pression entre ledit logement et le réservoir source 18. Ainsi, on peut bénéficier d'un logement 27 présentant une dimension intérieure qui est analogue à la dimension extérieure sur laquelle le flacon de remplissage et le dispositif 20 de distribution sont guidés, et ce sans risquer un effet piston dans ledit logement lors de la connexion / déconnexion.

De façon avantageuse, le siège 26 est équipé d'un joint 29 d'étanchéité sur lequel l'appui étanche est réalisé, ledit joint présentant une géométrie annulaire dans laquelle débouche l'orifice 24 de communication, ladite géométrie présentant des surfaces inférieure et supérieure qui sont planes pour favoriser l'étanchéité axiale par appui.

Dans le mode de réalisation représenté, la douille 23 de connexion présente un godet 30 qui s'étend entre le siège 26 et l'orifice 24 de communication, ledit godet étant relié à la paroi périphérique de la douille 23 par l'intermédiaire d'une portée 31 sur laquelle ledit siège est formé, l'orifice 28 d'égalisation de pression étant également formé au travers de ladite portée. En particulier, le godet 30 et le siège 26 délimitent inférieurement le logement 27 de la douille 23, empêchant ainsi, lorsque ledit logement est vide entre deux connexions, sensiblement tout accès au réservoir source 18 par l'intermédiaire de l'ouverture 19.

Le dispositif 20 de distribution comprend un embout inférieur 32 qui est équipé d'un conduit d'alimentation, ledit embout est destiné, lors de la connexion dudit dispositif, à être disposé dans le godet 30 en présentant une étanchéité périphérique dans ledit siège. En particulier, l'embout 32 présente une portée supérieure 33 qui est tronconique divergente pour être contrainte dans le joint afin de fiabiliser par serrage radial l'étanchéité conférée.

En relation avec la figure 1, la douille 23 est montée dans le col 21 lors de la première connexion de la pompe 20 lors de sa fixation sur le flacon source. Pour ce faire, la pompe 20 est montée dans le logement 27 dans une position axiale intermédiaire dans laquelle la portée 33 est posée sur le joint 29, l'ensemble pompe 20 / douille 23 étant introduit par coulissement axial dans l'ouverture 19 du col 21.

Ensuite, le dispositif 20 de distribution est connecté dans la douille 23 par fixation réversible sur le col 21 (figure 2). Pour ce faire, le dispositif 20 de distribution comprend un manchon 34 pourvu de moyens de fixation autour du col 21 et une frette 35 montée autour dudit manchon par l'intermédiaire d'un dispositif de déplacement réversible entre une position haute dans laquelle les moyens de fixation sont libres de sorte à permettre le positionnement dudit manchon autour dudit col et une position basse dans laquelle lesdits moyens de fixation sont contraints sur ledit col pour assurer la fixation étanche dudit manchon sur ledit col.

Le mode de réalisation représenté est analogue à celui décrit dans le document FR-2 948 64 dans lequel notamment : les moyens de fixation comprennent des griffes 36 qui sont rabattables sous le col 21 par coulissement de la frette 35 et le dispositif de déplacement est actionné par rotation relative de la frette 35 par rapport au manchon 34 en prévoyant que ledit manchon présente des glissières 37 dans lesquelles des saillies 38 de la frette 35 sont engagées pour transformer le mouvement de rotation en translation relative. Dans un autre mode de réalisation, la fixation de la pompe 20 peut être réalisée par un manchon à visser sur le col à vis de la source.

De façon avantageuse, la fixation de la pompe 20 sur le col 21 induit un déplacement axial de ladite pompe dans le logement 27, ledit déplacement étant agencé pour assurer un appui étanche entre la portée 33 et le joint 29. En particulier, la douille 23 de connexion est équipée de moyens de retenue qui coopèrent géométriquement avec le col 21, lesdits moyens étant agencés pour retenir la douille 23 lors de la déconnexion et/ou de la connexion du dispositif 20 de distribution - respectivement de la soupape 14 de remplissage.

Les moyens de retenue permettent notamment le montage de la douille 23 dans le col 21 par coulissement vers le bas mais, une fois ladite douille montée, limitent les possibilités d'extraction - respectivement d'enfoncement - de la douille 23 dans le col 21. Dans le mode de réalisation représenté, la douille 23 de connexion comprend des pattes rétractables 39 qui sont engagées sous le col 21 et une collerette supérieure 40 qui est disposée sur le buvant dudit col. Ainsi, la collerette 40 assure la mise en butée axiale de la douille 23 dans le col 21 afin de garantir la course d'appui étanche lors de la connexion, les pattes 39 retenant ladite douille dans le col 21 lors de la déconnexion.

Selon une réalisation, la douille 23 est montée flottante dans le col 21 sur une course axiale qui est délimitée par la collerette 40 et les pattes 39. En particulier, la paroi périphérique de la douille 23 dans laquelle le logement 27 est formé présente une dimension extérieure légèrement inférieure à la dimension intérieure du col 21, ladite paroi étant surmontée par la collerette 40 et les pattes 39 s'étendant sous ladite paroi en entourant le godet 30.

Le dispositif 20 de distribution peut comprendre une portée d'étanchéité qui vient en appui sur la douille 23 de connexion et/ou sur le col 21 lorsque ledit dispositif est fixé sur ledit col, notamment pour étanchéifier l'interface entre la paroi périphérique de ladite douille et ledit col. Dans le mode de réalisation représenté, le manchon 34 est équipé d'un joint d'étanchéité 41 qui est disposé en appui axial sur la collerette 40 et sur le buvant du col 21 pour assurer l'étanchéité de la fixation de la pompe 20 sur ledit col.

En relation avec les figures 4 à 6, la soupape 14 de remplissage comprend une tige 42 d'ouverture réversible de la communication au travers de ladite soupape, ladite tige étant actionnable par appui étanche d'une portée 43 de ladite tige sur le siège 26 lors de la connexion du flacon remplissable.

La tige 42 est pourvue d'un canal interne 44 qui s'étend entre un orifice amont 45 destiné à être en communication étanche avec le réservoir source 18 lors de la connexion du flacon remplissable et un orifice aval 46, ladite tige étant actionnable entre une position stable de fermeture de l'orifice aval 46 et une position contrainte de mise en communication dudit orifice aval avec le réservoir source 18.

Dans le mode de réalisation représenté, le passage 16 du réservoir remplissable 2 débouche à l'intérieur d'une cage 47 formée sous le fond 4 dudit réservoir, la tige 42 étant montée en translation axiale contrainte à l'intérieur d'une bague 48 qui est fixée de façon étanche dans ladite cage. En particulier, un ressort 49 de compression est disposé entre deux épaulements radiaux 50a, 50b respectivement de la tige 42 et de la bague 48, un joint d'étanchéité 51 étant disposé autour du passage 26 entre le fond 4 et l'épaulement 50b de la bague 48.

La tige 42 présente le clapet 17 de fermeture étanche de la communication entre le passage 16 et l'orifice aval 46 lorsque ladite tige est en position stable. Dans le mode de réalisation représenté, le clapet 17 est formé sur l'extrémité supérieure de la tige 42 qui est montée dans le passage 16, des orifices aval 46 étant formés sous ledit clapet pour être disposés dans le passage 16 lorsque la tige 42 est relevée axialement en position contrainte de mise en communication.

De façon avantageuse, l'orifice amont 45 est séparé de la portée d'appui 43 par une portion 52 de tige 42 qui est équipée d'une structure d'évent 53, ladite structure étant localisée afin que la portée 43 puisse être en communication étanche avec le réservoir source 18 lors de la connexion du flacon remplissable par appui et pour empêcher la mise en communication étanche de l'orifice amont 45 avec le réservoir source 18 par appui sur ladite portion. Ainsi, on limite la possibilité de remplissage du flacon sur une source 15 dont le siège 26 est adapté à conférer l'appui étanche uniquement sur la portée 43 prévue à cet effet sur la tige 42.

En particulier, on peut interdire le remplissage du flacon sur le gicleur de la pompe d'un flacon source en prévoyant que l'orifice amont 45 débouche axialement sous une portion inférieure 52 de la tige 42, ladite portion présentant au moins une ouverture latérale d'évent 53 qui est localisée pour maintenir ouvert le canal interne 44 en cas d'appui axial étanche autour dudit orifice amont.

En relation avec les figures, la tige 42 présente une portée inférieure 43 qui est tronconique divergente pour conférer un appui étanche à l'intérieur du joint 29, l'orifice amont 45 étant entouré par au moins une ouverture latérale d'évent 53 qui débouche dans le canal interne 44 et sous ladite portée tronconique. Ainsi, seule la course axiale d'enfoncement de la portée 43 dans le joint 29 pour conférer le serrage radial étanche permet de disposer les ouvertures 53 en communication étanche avec le réservoir source 18 pour induire le remplissage. A défaut, le canal interne 44 est en communication avec l'air par l'intermédiaire des ouvertures 53, interdisant tout remplissage, notamment par aspiration.

Par ailleurs, la douille 23 peut présenter une structure d'évent 54 interdisant l'étanchéité d'un quelconque dispositif visant à soutirer le produit de la source 15, autre que le dispositif 20 agencé pour être connecté dans ladite douille. En relation avec la figure 3, la structure d'évent 54 présente au moins un passage formé dans la collerette pour empêcher le montage étanche d'un dispositif à l'intérieur de ladite collerette.

## Revendications

1. Ensemble comprenant un flacon remplissable de distribution d'un produit fluide et une source (15) de produit destinée au remplissage dudit flacon remplissable, ladite source comprenant un réservoir (18) de conditionnement dudit produit qui est pourvu d'une ouverture (19) dans laquelle un dispositif (20) de distribution du produit conditionné est monté, ledit flacon remplissable comprenant un réservoir (2) destiné au conditionnement dudit produit et un dispositif (10) de distribution dudit produit conditionné qui est monté de façon étanche sur ledit réservoir, ledit flacon remplissable étant équipé d'une soupape (14) de remplissage du réservoir (2) qui est agencée pour permettre la mise en communication de la source (15) de produit avec le réservoir (2) en vue de son remplissage, ledit ensemble étant **caractérisé en ce que** l'ouverture (19) de la source (15) est équipée d'une douille (23) de connexion réversible du dispositif (20) de distribution en mettant en communication étanche des moyens d'alimentation dudit dispositif avec le réservoir source (18), ladite douille étant agencée pour, après déconnexion du dispositif (20) de distribution, permettre la connexion du flacon remplissable en actionnant l'ouverture de la soupape (14) afin de mettre en communication étanche les réservoirs (2, 18) en vue du remplissage.

2. Ensemble selon la revendication 1, **caractérisé en ce que** la douille (23) de connexion présente un orifice (24) de communication qui débouche dans le réservoir source (18), ledit orifice étant équipé d'un siège (26) sur lequel les moyens d'alimentation du dispositif (20) de distribution - respectivement la soupape (14) de remplissage - sont destinés à venir en appui étanche lors de la connexion dudit dispositif de distribution - respectivement du flacon remplissable.

3. Ensemble selon la revendication 2, **caractérisé en ce que** le siège (26) est équipé d'un joint d'étanchéité (29) sur lequel l'appui étanche est réalisé.

4. Ensemble selon l'une des revendications 2 ou 3, **caractérisé en ce que** la douille (23) de connexion présente un logement (27) dans lequel les moyens d'alimentation - respectivement la soupape (14) de remplissage - sont destinés à être reçus de façon réversible lors de la connexion du dispositif (20) de distribution - respectivement du flacon remplissable.

5. Ensemble selon l'une quelconque des revendications 2 à 4, **caractérisé en ce que** l'orifice (24) de communication est équipé d'un tube plongeur (25) qui s'étend à l'intérieur du réservoir source (18).

6. Ensemble selon l'une quelconque des revendications 2 à 5, **caractérisé en ce que** la douille (23) de connexion présente un godet (30) qui s'étend entre le siège (26) et l'orifice (24) de communication, ledit godet étant relié à une paroi périphérique de la douille (23) par l'intermédiaire d'une portée (31) sur laquelle ledit siège est formé, les moyens d'alimentation du dispositif (20) de distribution comprenant un embout (32) qui, lors de la connexion dudit dispositif, est destiné à être disposé dans le godet (30) en présentant une étanchéité périphérique dans ledit siège.

7. Ensemble selon l'une quelconque des revendications 2 à 6, **caractérisé en ce que** la soupape (14) de remplissage comprend une tige (42) d'ouverture réversible de la communication au travers de ladite soupape, ladite tige étant actionnable par appui étanche d'une portée (43) de ladite tige sur le siège (26) lors de la connexion du flacon remplissable.

8. Ensemble selon la revendication 7, **caractérisé en ce que** la tige (42) est pourvu d'un canal interne (44) qui s'étend entre un orifice amont (45) destiné à être en communication étanche avec le réservoir source (18) lors de la connexion du flacon remplissable et un orifice aval (46), ladite tige étant actionnable entre une position stable de fermeture de l'orifice aval (46) et une position contrainte de mise en communication dudit orifice aval avec le réservoir source (18).

9. Ensemble selon la revendication 8, **caractérisé en ce que** le réservoir remplissable (2) présente un passage (16), la tige (42) présentant un clapet (17) de fermeture étanche de la communication entre ledit passage et l'orifice aval (46) lorsque ladite tige est en positon stable.

10. Ensemble selon la revendication 8 ou 9, **caractérisé en ce que** l'orifice amont (45) est séparé de la portée d'appui (43) par une portion (52) de la tige (42) qui est équipée d'une structure d'évent (53), ladite structure étant localisée afin que la portée (43) puisse être en communication étanche avec le réservoir source (18) lors de la connexion du flacon remplissable par appui et pour empêcher la mise en communication étanche de l'orifice amont (45) avec le réservoir source (18) par appui sur la portion (52).

11. Ensemble selon la revendication 10, **caractérisé en ce que** l'orifice amont (45) débouche axialement sous une portion inférieure (52) de la tige (42), ladite portion présentant au moins une ouverture latérale d'évent (53) qui est localisée pour maintenir ouvert le canal interne (44) en cas d'appui axial étanche autour dudit orifice amont.

12. Ensemble selon l'une quelconque des revendications 1 à 11, **caractérisé en ce que** la source (15) présente un col (21) dans lequel la douille (23) de connexion est montée.

13. Ensemble selon la revendication 12, **caractérisé en ce que** la douille (23) de connexion est équipée de moyens de retenue qui coopèrent géométriquement avec le col (21), lesdits moyens étant agencés pour retenir la douille (23) lors de la déconnexion et/ou de la connexion du dispositif (20) de distribution - respectivement de la soupape (14) de remplissage.

14. Ensemble selon l'une des revendications 12 ou 13, **caractérisé en ce que** le dispositif (20) de distribution est connecté dans la douille (23) par fixation réversible sur le col (21).

15. Ensemble selon la revendication 14, **caractérisé en ce que** le dispositif (20) de distribution comprend un manchon (34) pourvu de moyens de fixation autour du col (19) et une frette (35) montée autour dudit manchon par l'intermédiaire d'un dispositif de déplacement réversible entre une position haute dans laquelle les moyens de fixation sont libres de sorte à permettre le positionnement dudit manchon autour dudit col et une position basse dans laquelle lesdits moyens de fixation sont contraints sur ledit col pour assurer la fixation étanche dudit manchon sur ledit col.

16. Ensemble selon l'une quelconque des revendications 1 à 15, **caractérisé en ce que** le réservoir remplissable (2) présente une dépression d'air qui est agencée pour, par connexion du flacon remplissable, induire le remplissage dudit réservoir par aspiration du produit conditionné dans le réservoir source (18).

17. Ensemble selon la revendication 16, **caractérisé en ce que** le dispositif (10) de distribution du flacon remplissable (2) fonctionne sans reprise d'air dans ledit réservoir en compensation du volume de produit distribué.

## Patentansprüche

1. Anordnung mit einer nachfüllbaren Sprühflasche zur Abgabe eines flüssigen Produkts und einer Quelle (15) des Produktes, die zum Nachfüllen der nachfüllbaren Sprühflasche vorgesehen ist, wobei die Quelle einem Behälter (18) zum Konditionieren des genannten Produkts aufweist, der mit einer Öffnung (19) versehen ist, in der eine Einrichtung (20) zur Ausgabe des konditionierten Produkts angebracht ist, wobei die nachfüllbare Sprühflasche einen Behälter (2), der zum Konditionieren des Produkts vorgesehen ist, und eine Einrichtung (10) zur Ausgabe des konditionierten Produkts umfasst, die dicht auf dem Behälter angebracht ist, wobei die nachfüllbare Sprühflasche mit einem Ventil (14) zum Nachfüllen des Behälters (2) versehen ist, das eingerichtet ist, um die Verbindung der Quelle (15) des Produkts mit dem Behälter (2) in Hinblick auf das Nachfüllen zu ermöglichen, wobei die Anordnung **dadurch gekennzeichnet ist, dass** die Öffnung (19) der Quelle (15) mit einer Hülse (23) zur reversiblen Verbindung der Einrichtung (20) zur Ausgabe versehen ist, indem sie eine dichte Verbindung der Mittel zur Versorgung der Vorrichtung mit dem Quellbehälter (18) herstellt, wobei die Hülse eingerichtet ist, nach der Trennung der Einrichtung (20) zur Ausgabe die Verbindung der nachfüllbaren Sprühflasche durch Betätigung der Öffnung des Ventils (14) zu ermöglichen, um die dichte Verbindung der Behälter (2, 18) in Hinblick auf das Nachfüllen herzustellen.

2. Anordnung nach Anspruch 1, **dadurch gekennzeichnet, dass** die Hülse (23) zur Verbindung eine Öffnung (24) zur Verbindung aufweist, die in dem Quellenbehälter (18) mündet, wobei die Öffnung mit einem Sitz (26) versehen ist, auf dem die Mittel zur Versorgung der Einrichtung (20) zur Ausgabe - bzw. das Ventil (14) zur Ausgabe - vorgesehen sind, beim Verbinden der Vorrichtung zur Abgabe - bzw. der nachfüllbaren Sprühflasche - dicht aufzuliegen.

3. Anordnung nach Anspruch 2, **dadurch gekennzeichnet, dass** der Sitz (26) mit einer Dichtung (29) versehen ist, auf der das dichte Aufliegen verwirklicht wird.

4. Anordnung nach einem der Ansprüche 2 oder 3, **dadurch gekennzeichnet, dass** die Hülse (23) zur Verbindung ein Gehäuse (27) aufweist, in dem Mittel zur Versorgung - bzw. das Ventil (14) zur Ausgabe - vorgesehen sind, auf reversible Weise beim Verbinden der Vorrichtung (20) zur Abgabe - bzw. der nachfüllbaren Sprühflasche - aufgenommen zu werden.

5. Anordnung nach einem der Ansprüche 2 bis 4, **dadurch gekennzeichnet, dass** die Öffnung (24) zur Verbindung mit einem Tauchrohr (25) versehen ist, da sich ins Innere des Quellenbehälters (18) erstreckt.

6. Anordnung nach einem der Ansprüche 2 bis 5, **dadurch gekennzeichnet, dass** die Hülse (23) zur Verbindung einen Topf (30) aufweist, der sich zwischen dem Sitz (26) und der Öffnung (24) zur Verbindung erstreckt, wobei der Topf an einer Umfangswand der Hülse (23) über eine Auflagefläche (31) verbunden ist, auf der der Sitz ausgebildet ist, wobei die Vorrichtung zur Abgabe (20) eine Spritztülle (32) aufweist, die beim Verbinden der Vorrichtung vorgesehen ist, in dem Topf (30) angebracht zu werden, wobei sie eine periphere Dichtigkeit in dem Sitz aufweist.

7. Anordnung nach einem der Ansprüche 2 bis 6, **dadurch gekennzeichnet, dass** das Ventil (14) zum Nachfüllen eine Stange (42) zum reversiblen Öffnen der Verbindung durch das Ventil aufweist, wobei die Stange durch die dichte Auflage von einer Auflagefläche (43) der Stange auf den Sitz (26) beim Verbinden der nachfüllbaren Sprühflasche betätigbar ist.

8. Anordnung nach Anspruch 7, **dadurch gekennzeichnet, dass** die Stange (42) mit einem inneren Kanal (44) versehen ist, der sich zwischen einer stromaufwärts gelegenen Öffnung (45), die vorgesehen ist, in dichter Verbindung mit dem Quellenbehälter (18) beim Verbinden der nachfüllbaren Sprühflasche zu sein, und einer stromabwärts gelegenen Öffnung (46) erstreckt, wobei die Stange zwischen einer stabilen Stellung des Verschlusses der stromabwärts gelegenen Öffnung (46) und einer beanspruchten Position der Verbindung der stromabwärts gelegenen Öffnung mit dem Quellenbehälter (18) betätigbar ist.

9. Anordnung nach Anspruch 8, **dadurch gekennzeichnet, dass** der nachfüllbare Behälter (2) einen Durchgang (16) aufweist, wobei die Stange (42) ein Ventil (17) zum Abdichten der Verbindung zwischen dem Durchgang und der stromabwärts gelegenen Öffnung (46), während die Stange in der stabilen Position ist, aufweist.

10. Anordnung nach Anspruch 8 oder 9, **dadurch gekennzeichnet, dass** die stromaufwärts gelegene Öffnung (45) von der Auflagefläche (43) durch einen Abschnitt (52) der Stange (42) getrennt ist, der eine Luftlochstruktur (53) aufweist, wobei die Struktur so angeordnet ist, dass die Auflagefläche (43) mit dem Quellenbehälter (18) während der Verbindung der nachfüllbaren Sprühflasche durch Aufliegen in dichter Verbindung ist, und um die dichte Verbindung der stromaufwärts gelegenen Öffnung (45) mit dem Quellenbehälter (18) durch Aufliegen des Abschnitts (52) zu verhindern.

11. Anordnung nach Anspruch 10, **dadurch gekennzeichnet, dass** die stromaufwärts gelegene Öffnung (45) axial unter einem unteren Abschnitt (52) der Stange (42) mündet, wobei der Abschnitt zumindest eine seitliche Luftlochöffnung (53) aufweist, die angeordnet ist, um den inneren Kanal (44) im Fall eines dichten, axialen Aufliegens um die stromaufwärts gelegene Öffnung offen zu halten.

12. Anordnung nach einem der Ansprüche 1 bis 11, **dadurch gekennzeichnet, dass** die Quelle (15) einen Hals (21) aufweist, in dem die Hülse (23) zur Verbindung angebracht ist.

13. Anordnung nach Anspruch 12, **dadurch gekennzeichnet, dass** die Hülse (23) zur Verbindung mit Haltemitteln versehen ist, die geometrisch mit dem Hals (21) zusammenwirken, wobei die Mittel eingerichtet sind, um die Hülse (23) während der Trennung und / oder der Verbindung der Einrichtung (20) zur Ausgabe - bzw. des Ventils (14) zum Nachfüllen - zurückzuhalten.

14. Anordnung nach einem der Ansprüche 12 oder 13, **dadurch gekennzeichnet, dass** die Einrichtung (20) zur Ausgabe in der Hülse (23) durch eine reversible Befestigung an dem Hals (21) verbunden ist.

15. Anordnung nach Anspruch 14, **dadurch gekennzeichnet, dass** die Einrichtung (20) zur Abgabe eine Muffe (34) die mit Befestigungsmitteln um den Hals (19) versehen ist, und eine Bandage (35) aufweist, die mittels einer reversible Verschiebungseinrichtung zwischen einer oberen Position, in welcher die Befestigungsmittel frei sind, um die Positionierung der Muffe um den Hals zu ermöglichen, und einer unteren Position, in welcher die Befestigungsmittel den Hals belasten, um die dichte Befestigung der Muffe auf dem Hals zu erlauben, um die Muffe angebracht ist.

16. Anordnung nach einem der Ansprüche 1 bis 15, **dadurch gekennzeichnet, dass** der nachfüllbare Behälter (2) einen Luftunterdruck aufweist, der eingerichtet ist, über die Verbindung mit der nachfüllbaren Sprühflasche das Nachfüllen des Behälters durch Ansaugen des konditionierten Produkts in den Quellbehälter (18) zu veranlassen.

17. Anordnung nach Anspruch 16, **dadurch gekennzeichnet, dass** die Einrichtung (10) zur Ausgabe der nachfüllbaren Sprühflasche (2) in den Behälter ohne Luftaufnahme funktioniert, um das Volumen des abgegebenen Produktes zu kompensieren.

## Claims

1. An assembly comprising a fillable flask for dispensing a fluid product and a product source (15) intended for filling said fillable flask, said source comprising a tank (18) for conditioning said product method which is provided with an aperture (19) wherein a device (20) for dispensing the conditioned product is mounted, said fillable flask comprising a tank (2) intended for conditioning said product and a device (10) for dispensing said conditioned product which is sealably mounted on said tank, said fillable flask being equipped with a valve (14) for filling the tank (2) which is laid out so as to allow communication between the product source (15) and the tank (2) with view to filling it, said assembly being **characterized in that** the aperture (19) of the source (15) is equipped with a bushing (23) for reversibly connecting the dispensing device (20) by having the supply means of said device communicate with the source tank (18), said bushing being laid out, after disconnecting the dispensing device (20), for allowing connection of the fillable flask by actuating the aperture of the valve (14) so as to have the tanks (2, 18) sealably communicate with each other with view to their filling.

2. The assembly according to claim 1, **characterized in that** the connecting bushing (23) has a communication orifice (24) which opens into the source tank (18), said orifice being equipped with a seat (26) on which the supply means of the dispensing device (20) respectively of the filling valve (14) are intended to be sealably supported during the connection of said dispensing device - respectively of the fillable flask.

3. The assembly according to claim 2, **characterized in that** the seat (26) is equipped with a seal gasket (29) on which the leakproof support is achieved.

4. The assembly according to one of claims 2 or 3, **characterized in that** the connecting bushing (23) has a housing (27) in which the supply means - respectively the filling valve (14) - are intended to be reversibly received upon connection of the dispensing device (20) - respectively of the fillable flask.

5. The assembly according to any of claims 2 to 4, **characterized in that** the communication orifice (24) is equipped with a plunger tube (25) which extends inside the source tank (18).

6. The assembly according to any of claims 2 to 5, **characterized in that** the connecting bushing (23) has a cup (30) which extends between the seat (26) and the communication orifice (24), said cup being connected to a peripheral wall of the bushing (23) via a span (31) on which said seat is formed, the means for supplying the dispensing device (20) comprising an endpiece (32) which, during the connection of said device, is intended to be positioned in the cup (30) while exhibiting a peripheral seal in said seat.

7. The assembly according to any of claims 2 to 6, **characterized in that** the filling valve (14) comprises a rod (42) for reversibly opening the communication through said valve, said rod being actuatable by having a span (43) of said rod sealably bearing upon the seat (26) during connection of the fillable flask.

8. The assembly according to claim 7 **characterized in that** the rod (42) is provided with an internal channel (44) which extends between an upstream orifice (45) intended to be in leakproof communication with a source tank (18) during connection of the fillable flask and a downstream orifice (46), said rod being actuatable between a stable position for closing the downstream orifice (46) and a constrained position for having said downstream orifice communicate with the source tank (18).

9. The assembly according to claim 8, **characterized in that** the fillable tank (2) has a passage (16), the rod (42) having a valve (17) for sealably closing the communication between said passage and the downstream orifice (46) when said rod is in a stable position.

10. The assembly according to claim 8 or 9, **characterized in that** the upstream orifice (45) is separated from the supporting span (43) by a portion (52) of the rod (42) which is equipped with a vent structure (53), said structure being localized so that the span (43) may be in leakproof communication with the source tank (18) during the connection of the fillable flask by pressure and for preventing the leakproof communication between the upstream orifice (45) and the source tank (18) by pressing on the portion (52).

11. The assembly according to claim 10, characterizing that the upstream orifice (45) axially opens under a lower portion (52) of the rod (42), said portion having at least one vent side aperture (53) which is localized for maintaining the internal channel (44) open in the event of leakproof axial pressure around said upstream orifice.

12. The assembly according to any of claims 1 to 11, **characterized in that** the source (15) has a neck (21) in which the connecting bushing (23) is mounted.

13. The assembly according to claim 12, **characterized in that** the connecting bushing (23) is equipped with retention means which geometrically cooperate with the neck (21), said means being laid out for retaining the bushing (23) upon disconnection and/or connection of the dispensing device (20) - respectively of the filling valve (14).

14. The assembly according to one of claims 12 or 13, **characterized in that** the dispensing device (20) is connected in the bushing (23) by reversible attachment on the neck (21).

15. The assembly according to claim 14, **characterized in that** the dispensing device (20) comprises a sleeve (34) provided with attachment means around the neck (19) and a hoop (35) mounted around said sleeve via a device for reversible displacement between a high position in which the attachment means are free so as to allow positioning of said sleeve around said neck and a low position in which said attachment means are constrained on said neck for ensuring leakproof attachment of said sleeve on said neck.

16. The assembly according to any of claims 1 to 15, **characterized in that** the fillable tank (2) has an air depression which is laid out for, by connection of the fillable flask, inducing the filling of said tank by suction of the conditioned product in the source tank (18).

17. The assembly according to claim 16, **characterized in that** the dispensing device (10) of the fillable flask (2) operates without taking up air in said tank in order to compensate for the volume of distributed product.
